# EUROPÄISCHE PATENTSCHRIFT

(11) **EP 0 877 638 B1**
(45) Veröffentlichungstag und Bekanntmachung des Hinweises auf die Patenterteilung: **16.08.2001**
(21) Anmeldenummer: 97901017.0
(22) Anmeldetag: 14.01.1997
(51) Int. Cl.: A62C 31/24

(54) **VERFAHREN UND VORRICHTUNG ZUR BRANDBEKÄMPFUNG**
METHOD AND DEVICE FOR FIRE-FIGHTING
PROCEDE ET DISPOSITIF DE LUTTE CONTRE LES INCENDIES

(30) Priorität: 16.01.1996 DE 19601282
(43) Veröffentlichungstag der Anmeldung: 18.11.1998
(73) Patentinhaber: Vigh, Andreas, 3625 Heiligenschwendi (CH)
(72) Erfinder: Vigh, Andreas, 3625 Heiligenschwendi (CH)
(74) Vertreter: Schmitt, Hans, Dipl.-Ing.
(86) Internationale Anmeldenummer: EP9700132
(87) Internationale Veröffentlichungsnummer: WO9726048

(56) Entgegenhaltungen:
- EP-A- 0 424 200
- PATENT ABSTRACTS OF JAPAN vol. 18, no. 198 (C-1187), 7.April 1994 & JP 06 000229 A (HOCHIKI CORP.), 11.Januar 1994,
- PATENT ABSTRACTS OF JAPAN vol. 15, no. 317 (C-0858), 13.August 1991 & JP 03 121081 A (HOCHIKI CORP.), 23.Mai 1991,

## Beschreibung

Die Erfindung betrifft eine Feuerlöscheinrichtung mit wenigstens einem Werfer für Feuerlöschmittel und mit zumindest einem mit einer Steuereinrichtung gekoppelten Verstellantrieb zum Ausrichten des Werfers auf eine Brandstelle, wobei wenigstens eine Fernmeßeinrichtung zur berührungslosen Fernmessung der Entfernungen zu innerhalb eines Überwachungsbereichs liegenden Meßpunkten und deren jeweiligen Temperatur vorgesehen ist

Aus der EP 0 041 060 A2 ist es bereits bekannt, mit einem Steuerhebel einen fernbedienbarer, elektrisch verstellbarer Werfer von einer Bedienperson auf die Brandstelle auszurichten. Der Steuerhebel ist dabei so mit dem Werfer gekoppelt, daß die Längsachse des Steuerhebels jeweils etwa in Richtung der gerade an dem Werfer eingestellten Wurfrichtung zeigt. Zum Löschen eines Brandes wird der Werfer mit Steuerhebel zunächst grob auf die Brandstelle ausgerichtet. Anschließend wird das Feuerlöschmittel freigegeben, wobei für den Fall, daß das Feuerlöschmittel nicht genau auf die Brandstelle auftrifft, mit dem Steuerhebel eine Feinkorrektur der Ausrichtung des Werfers vorgenommen wird. Bei dem vorbekannten Verfahren ist also eine exakte Ausrichtung des Werfers erst nach dem Auftreffen des Löschmittels möglich, so daß in der Praxis ein Teil des Löschmittels nicht genutzt werden kann. Da das Verfahren praktisch nicht bei einer Automatisierung geeignet ist, ist während des Löschvorganges die Mitwirkung einer Bedienperson erforderlich. Dies gilt insbesondere dann, wenn der Werfer auf einem Feuerlöschfahrzeug angeordnet ist und die Brandbekämpfung vom fahrenden Fahrzeug aus erfolgt. Die Ausrichtung des Werfers muß dann ständig manuell nachkorrigiert werden. Auch dabei kann es zu Fehlpositionierungen des Löschmittels kommen.

Aus DE 36 20 603 und EP 0 041 060 A2 sind Feuerlöscheinrichtungen bekannt, bei denen der Werfer mit einem mit dem Verstellantrieb gekoppelten Steuerhebel manuell auf eine Brandstelle ausgerichtet werden kann. Obwohl sich diese Feuerlöscheinrichtung in der Praxis bewährt haben, weisen sie auch noch Nachteile auf. So kann beispielsweise die genaue Positionierung des Werfers erst beim Auftreffen des Feuerlöschmittels eingestellt werden. Dadurch kann es insbesondere zu Beginn des Löschvorganges zu einer Fehlpositionierung des Werfers kommen, durch die das Feuerlöschmittel neben der Brandstelle auftrifft und dadurch nicht vollständig genutzt werden kann. Durch eine ungenaue Ausrichtung des Werfers kann es auch während des Löschvorganges zu Fehlpositionierungen und damit zu einer nur teilweisen Ausnutzung des Feuerlöschmittels kommen. Ungünstig ist außerdem, daß für die Einstellung des Werfers die Mitwirkung des Feuerlöschpersonals erforderlich ist, so daß dieses gebunden ist und für andere Aufgaben, wie beispielsweise die Personenrettung nicht zur Verfügung steht.

Aus der EP-A0 424 200 ist ein Verfahren zur Brandbekämpfung bekannt, bei dem die Wurfrichtung eines verstellbaren Werfers so eingestellt werden kann, daß von dem Werfer ausgeworfenes Feuerlöschmittel auf eine Brandstelle auftrifft. Dabei besteht die Möglichkeit einer Fernbedienung, wobei Daten bezüglich Distanz, Windrichtung, Windgeschwindigkeit, Entfernung, Strahlform, Positionierung des Werfers, des Druckes und der Fahrzeuggeschwindigkeit angewendet werden. Eine Messung der Distanz zum oder die Temperatur am Brandherd ist jedoch nicht beschrieben.

Weiterhin ist aus der US-A-4 821 805 ein Feuerlöschsystem bekannt, das mit zwei zueinander beabstandeten Infrarotdetektoren arbeitet.
Mit Hilfe der Infrarot-Sensoren kann zunächst ein Brandherd detektiert werden und anschließend wird mit Hilfe der nebeneinander beabstandet angeordneten und mit Reflektoren versehenen Infrarot-Sensoren die Entfernung zu dem detektierten Brandherd durch Berechnung aus den unterschiedlichen Winkellagen der Infrarot-Sensoren bestimmt.
Diese Anordnungen mit zwei beabstandeten Infrarot-Sensoren kann bei vergleichsweise kurzen Entfernungen noch ausreichend genaue Meßwerte liefern, so daß ein Einsatz bei stationären Löscheinrichtungen, wie bevorzugt in diesem Patent vorgesehen, möglich ist. Bei größeren Meßentfernungen ist jedoch ein Einsatz bei praktikabler Anordnung der Sensoren nicht mehr möglich. So wäre für eine ausreichende Meßgenauigkeit bei einer Meßdistanz von z.B. 150 m ein Seitenabstand der beiden Infrarot-Sensoren von wenigstens 2,5 m erforderlich. Eine solche Anordnung ist bei Feuerlöschfahrzeugen problematisch, da sie sperrig ist und auch durch äußere Einflüsse beschädigt werden kann.
Im Gelände mit Hindernissen (Bäume, Büsche, Bauten) besteht zudem die Gefahr von Unterbrechungen eines der beiden Infrarot-Strahlen, so daß dann keine Messung möglich ist.

Schließlich ist es aus der GB-A-2 106 385 ein Feuererkenn- und Bekämpfungssystem bekannt, die Temperatur eines Brandherdes mit einem Infrarotsensor zu messen.

Aufgabe der vorliegenden Erfindung ist es, eine Feuerlöscheinrichtung der vorstehend genannten Art zu schaffen, die eine exakte Positionierung des Feuerlöschmittels an der Brandstelle ermöglicht und außerdem das Feuerlöschpersonal weitestgehend entlasten. Die Feuerlöscheinrichtung soll insbesondere auch in Verbindung mit einem sich schnell auf eine Brandstelle zubewegenden Löschfahrzeug einsetzbar sein und die Fernmeßeinrichtung soll schon auf große Entfernungen Meßdaten hinsichtich der Richtung und der Distanz liefern können.

Diese Aufgabe wird dadurch gelöst, daß die Fernmeßeinrichtung eine Laserentfernung-Temperaturmeßvorrichtung ist und daß die Fernmeßeinrichtung mit einer Steuereinrichtung zum automatischen Ausrichten des Werfers auf einen als Brandstellen erkannten Meßpunkt gekoppelt ist.

Bei einer solchen Meßvorrichtung erfolgt die Entfernungsmessung mittels eines mit einer Ablenkeinheit (Scanner) zweidimensional ablenkbaren Meßlaserstrahles nach der Puls-Laufzeitmethode. Bei dieser Meßmethode ist der Laserstrahl mit wenigstens zwei Sinusschwingungen unterschiedlicher Frequenz moduliert, so daß beim Überlagern des ausgesendeten Meßlaserstrahles mit dem von der Meßstelle reflektierten Licht eine Phasenverschiebung auftritt, die proportional zum Abstand zwischen Laserentfernungs-Temperaturmeßvorrichtung und der Meßstelle ist. Mit einer solchen Fernmeßeinrichtung können Entfernungen zwischen Null und über Eintausend Metern mit einer Genauigkeit von bis zu etwa zwei Millimetern berührungslos gemessen werden. Durch Auswertung der in dem von der Meßstelle reflektierten Licht enthaltenen Spektralanteile ermöglicht die Laserentfernungs-Temperaturmeßvorrichtung außer einer Abstandsmessung auch die Messung der Temperatur an der jeweiligen Meßstelle.
Zweckmäßigerweise ist als Meßlaserstrahl ein unsichtbarer Infrarot-Laserstrahl vorgesehen. Die Fernmeßvorrichtung ermöglicht dann auch bei schlechten Sichtverhältnissen, wie z.B. bei Rauch oder Nebel, eine zuverlässige Meßwerterfassung. Außerdem kann dann für die Fernmeßeinrichtung ein kostengünstiger Infrarot-Halbleiterlaser als Strahlerzeuger vorgesehen sein.

Die erfindungsgemäße, mit einem Laser arbeitende Fernmeßeinrichtung kann sowohl den Brandherd durch Temperaturmessung orten, als auch durch Laufzeitmessung exakt die Entfernung bestimmen. Sie ist daher besonders gut auch bei einem schnellfahrenden Löschfahrzeug, zum Beispiel auf einem Flugplatz einsetzbar, weil schon während der Anfahrt zu einem Brandherd auf große Distanz, z.B. 1.000 m, Richtungs- und Entfernungsdaten zur Verfügung stehen, um den Werfer und auch die notwendigen Einrichtungen rechtzeitig vor dem Erreichen des Werferaktionsbereiches in Einsatzstellung zu bringen und dann in Löschreichweite unmittelbar mit dem Löschvorgang zu beginnen. Es kann dadurch ein für die Feuerbekämpfung und für das Retten von Menschenleben wertvoller Zeitvorsprung erreicht werden, der gerade beim Löschen brennender Flugzeuge von entscheidender Bedeutung ist.
Besonders vorteilhaft ist auch, daß mit der Laserentfernungs-Temperaturmeßvorrichtung praktisch eine "Einstrahlmessung" erfolgt und somit die Gefahr von Strahlunterbrechungen im Gelände gegenüber zwei beabstandeten Infrarot-Sensoren halbiert ist. Die Laserentfernungs-Temperaturmeßvorrichtung ermöglicht auch eine äußerst kompakte Bauform und läßt sich deshalb bedarfsweise gut direkt am Werfer anbringen. Die Beschädigungsgefahr beim Einsatz ist durch die kompakte Bauform auch wesentlich reduziert. In der Steuereinrichtung werden die von der Fernmeßeinrichtung gelieferten Meßwerte zur Erkennung von Brandstellen verarbeitet. Brandstellen können beispielsweise durch Vergleich der Temperaturmeßwerte mit einem vorgegebenen Temperaturschwellwert lokalisiert werden. Durch Einbeziehung der Abstandsdaten kann dabei auch die räumliche Ausdehnung von Bränden berücksichtigt werden. Wird eine Brandstelle erkannt, ermittelt die Steuereinrichtung aus den Abstandsdaten automatisch die zur Brandbekämpfung erforderliche Ausrichtung des Werfers und steuert den (die) Verstellantrieb(e) des Werfers entsprechend an.
Die Vorrichtung ermöglicht also eine automatische und exakte Ausrichtung des Werfers auf die Brandstelle, so daß einerseits das Feuerlöschpersonal entsprechend entlastet wird und andererseits stets eine exakte Positionierung des Feuerlöschmittels an der Brandstelle gewährleistet ist. Dadurch ergibt sich auch ein geringerer Feuerlöschmittelverbrauch, was besonders bei Feuerlöscheinrichtungen mit begrenztem Löschmittelvorrat vorteilhaft ist.
Die Meßwerterfassung jeweils für Temperatur und Entfernung kann mittels Fernmessung von einem vorzugsweise außerhalb des Überwachungsbereiches befindlichen Ort, beispielsweise vom Werfer aus, erfolgen. Die Meßwerte können aber auch von einem beliebigen anderen Ort aus gemessen werden, wobei dann bei der Entfernungsmessung der Abstand dieses Ortes zum Werfer berücksichtigt werden muß.
Anhand der ermittelten Temperaturmeßwerte wird dann geprüft, ob in dem Überwachungsbereich ein Brand erkennbar ist. Die gemessenen Temperaturwerte können dazu jeweils mit einem Temperaturschwellwert verglichen werden, wobei für den Fall, daß einzelne oder mehrere benachbarte Temperaturmeßwerte den Temperaturschwellwert überschreiten, ein Brand erkannt wird. Wird eine Brandstelle erkannt, so werden aus dem/den Entfernungsmeßwert(en) Abstand und Richtung der Brandstelle in Bezug zu dem Werfer ermittelt und daraus der Sollwert für die Werfereinstellung bestimmt. Der Sollwert kann beispielsweise unter Berücksichtigung von Abstand und/oder Richtung zur Brandstelle aus einer Tabelle entnommen oder aus der Gleichung für die Bahnkurve des Löschmittels numerisch oder analytisch berechnet werden. Dabei wird der einzustellende Sollwert so bestimmt, daß die Brandstelle auf der Bahnkurve des Feuerlöschmittels zu liegen kommt. Bei der Gleichung für die Bahnkurve können Schwerkraft, Wurfgeschwindigkeit des Werfers sowie gegebenenfalls weitere Parameter, wie zum Beispiel der Luftwiderstand des Löschmittelstrahls, ermittelt werden.
Bei Werfern, die in mehreren Freiheitsgraden verstellbar sind, können aus den Entfernungsmeßwerten auch mehrere Sollwerte für die Werfereinstellung bestimmt werden. So können beispielsweise bei einem Werfer, dessen Wurfrichtung sowohl seitlich, als a uch in der Höhe verstellbar ist, getrennte Sollwerte für Azumut und Elevation berechnet und eingestellt werden.
Es wird also die Wurfrichtung des Werfers aufgrund von exakten Meßwerten ermittelt, so daß dieser entsprechend genau auf die Brandstelle ausgerichtet werden kann. Das Feuerlöschmittel trifft dadurch exakt auf die Brandstelle auf, so daß eine besonders effektive und löschmittelsparsame Brandbekämpfung ermöglicht ist. Außerdem ist durch die Automatisierung das Feuerlöschpersonal entsprechend entlastet.
Die Auswurfgeschwindigkeit des Feuerlöschmittels kann an die Entfernung zur Brandstelle angepaßt werden, wobei bei größeren Entfernungen eine höhere und bei kleineren Entfernungen eine niedrigere Auswurfgeschwindigkeit gewählt wird. Vorzugsweise wird dazu der Löschmitteldruck entsprechend eingestellt. Die Auswurfgeschwindigkeit des Feuerlöschmittels wird also jeweils möglichst gering eingestellt, wodurch einerseits Löschmittel und andererseits aber auch Energie zum Fördern des Löschmittels eingespart wird. Außerdem werden Beschädigungen von im Bereich der Brandstelle befindlichen Gegenständen durch zu hohen Löschmitteldruck vermieden.
Die Feuerlöscheinrichtung kann außer in Verbindung mit einem Löschfahrzeug, auch als stationärer Wasser-, Schaum- und oder Pulverwerfer in Montage- oder Lagerhallen, Raffinerien sowie in Bahn- oder Hafenanlagen vorteilhaft eingesetzt werden. Bei Umfüllstationen (Bahn, Schiff, Flugzeug, Tankwagen) kann die Feuerlöscheinrichtung so programmiert sein, daß der Werfer bereits in der Umfüllphase automatisch aus einer Ruhe- in eine Bereitschaftsstellung schwenkt.
Zweckmäßigerweise weist der Werfer zum automatischen Zuschalten des Feuerlöschmittels beim Erkennen eines innerhalb der Reichweite des Werfers befindlichen Brandes eine mit der Steuereinrichtung gekoppelte Zuschaltvorrichtung und/oder zum ... automatischen Abschalten des Feuerlöschmittels nach dem Erlöschen des Brandes eine mit der Steuereinrichtung gekoppelte Abschaltvorrichtung für das Feuerlöschmittel auf. Der Werfer wird beim Erkennen eines Brandes zunächst von der Steuereinrichtung auf die Brandstelle ausgerichtet und dann wird das Feuerlöschmittel automatisch freigegeben. Bedarfsweise kann die Löschmittelzufuhr nach dem Erlöschen des Brandes auch wieder automatisch abgeschaltet werden. In vorteilhafter Weise ermöglicht eine solche Feuerlöscheinrichtung ein vollautomatisches Löschen von Bränden. Die Feuerlöscheinrichtung kann beispielsweise an feuergefährdeten Stellen fest installiert sein, so daß diese jederzeit überwacht sind und eventuell auftretende Brände bereits beim Entstehen automatisch bekämpft werden. Als Zu- und/oder Abschaltvorrichtung kann zum Beispiel bei einem Wasser- oder Schaumwerfer ein mit der Steuereinrichtung schaltbares Ventil oder eine zuschaltbare Pumpe vorgesehen sein.

Eine bevorzugte Ausführungsform der Erfindung sieht vor, daß der Werfer eine Verstellvorrichtung zum Einstellen der Auswurfgeschwindigkeit des Feuerlöschmittels aufweist und daß diese zum automatischen Anpassen der Auswurfgeschwindigkeit an die Entfernung zur Brandstelle mit der Steuereinrichtung gekoppelt ist. Die Steuereinrichtung stellt dabei bei großen Entfernungen eine hohe und bei geringen Entfernungen eine entsprechend niedrige Austrittsgeschwindigkeit des Feuerlöschmittels ein. Bei Wasser, Schaum oder dergleichen im wesentlichen flüssigen Feuerlöschmitteln kann zum Einstellen der Auswurfgeschwindigkeit beispielsweise eine Löschmittelaustrittsdüse mit verstellbarem Querschnitt, ein Druckregelventil und/oder eine Löschmittelpumpe mit einstellbarem Förderdruck vorgesehen sein. Durch die Anpassung der Auswurfgeschwindigkeit an die Entfernung zur Brandstelle ergibt sich ein besonders niedriger Löschmittelverbrauch.

Vorteilhaft ist, wenn die Ausrichtung der Fernmeßeinrichtung an die des Werfers gekoppelt ist und/oder wenn die Feuerlöscheinrichtung wenigstens eine Positioniervorrichtung zum automatischen manuellen Einstellen der Position der Fernmeßeinrichtung in bezug zur Feuerlöscheinrichtung aufweist und wenn wenigstens ein mit der Steuereinrichtung gekoppelter Positionssensor für die Fernmeßeinrichtung vorgesehen ist. Die Fernmeßeinrichtung kann beispielsweise an einem schwenkbaren Werferrohr befestigt oder mit diesem mechanisch gekoppelt sein, so daß die Meßrichtung der Fernmeßeinrichtung unabhängig vom horizontalen oder vertikalen Einstellwinkel des Werferrohres jeweils in Richtung der Längsachse des Werferrohres orientiert ist. Der Überwachungsbereich der Fernmeßeinrichtung wird dadurch automatisch an die Wurfrichtung des Werfers angepaßt.

Der Aktionsbereich der Fernmeßeinrichtung kann aber auch dadurch vergrößert werden, daß für die Fernmeßeinrichtung eine separate Positioniervorrichtung vorgesehen ist. Die Fernmeßeinrichtung kann dann unabhängig von der Werfereinstellung entweder automatisch oder manuell, beispielsweise mittels einer entsprechenden Fernbetätigungseinrichtung in die gewünschte Richtung orientiert werden. Damit die jeweilige Position der Fernmeßeinrichtung bei der Berechnung der Wurfrichtung des Werfers berücksichtigt werden kann, weist die Feuerlöscheinrichtung einen Positionssensor für die Fernmeßeinrichtung auf, der mit der Steuereinrichtung gekoppelt ist.

Bei einer Ausführungsform der Erfindung ist wenigstens ein Steuerhebel oder dergleichen Betätigungseinrichtung für eine manuelle Ausrichtung des Werfers vorgesehen, wobei die Steuereinrichtung zwischen manueller und automatischer Einstellung der Wurfrichtung umschaltbar ist. Wenn ein Brand mit einem Doppelrohrwerfer oder mit mehreren Werfern gleichzeitig bekämpft wird, können diese entweder automatisch auf die Brandstelle(n) gerichtet werden oder einzelne oder mehrere Werfer werden manuell über Steuerhebel zu Kühlzwecken auf noch nicht brennende Objekte ausgerichtet.

Besonders vorteilhaft ist, wenn die Feuerlöscheinrichtung ein Feuerlöschfahrzeug, ein Feuerlöschboot, ein Löschroboter oder dergleichen mobile Einsatzvorrichtung ist. In vorteilhafter Weise kann bei einer solchen Einsatzvorrichtung bereits während der Anfahrt auf das zu löschende Objekt der Werfer automatisch auf die Brandstelle ausgerichtet werden. Somit ist die Feuerlöscheinrichtung ständig einsatzbereit, so daß das Löschmittel jederzeit zugeschaltet werden kann und dann von Anfang an exakt auf die Brandstelle positioniert ist. Durch die hohe Genauigkeit der Positionierung des Werfers ist gewährleistet, daß das Löschmittel beispielsweise unabhängig von Geländeverhältnissen und von Fahrmanövern ständig auf die Brandstelle auftrifft. Ein manuelles Nachkorrigieren des Werfers ist nicht notwendig. Das Löschpersonal ist somit entlastet und kann sich auf andere Aufgaben, wie beispielsweise der Personenrettung, dem Selbstschutz, dem Anlegen von Atemschutzgeräten oder auf einen Schnellangriff vorbereiten.

Durch die automatische Positionierung und Nachführung des Werfers kann auf den sonst üblichen, zusätzlichen Bedienstand außerhalb des im Fahrerhaus des Feuerlöschfahrzeuges befindlichen Hauptbedienstandes verzichtet werden. Solche Bedienstände sind bei Industrie- und Raffinerie-Feuerlöschfahrzeugen bisher erforderlich gewesen, damit eine außerhalb des Feuerlöschfahrzeuges befindliche Bedienperson den Werfer manuell, beispielsweise mit einem Steuerhebel, auf die Brandstelle ausrichten kann.

Wenn die Feuerlöscheinrichtung ein Löschroboter oder dergleichen selbständig oder fernbetätigbar fahrende Löscheinrichtung ist, kann sie auch in Räumen oder Objekten eingesetzt werden, die für Menschen unzugänglich oder gefährlich sind, beispielsweise weil dort Strahlung oder Gas freigesetzt werden, oder weil Explosions- oder Einsturzgefahr herrscht.

Eine bevorzugte Ausführungsform der Erfindung sieht vor, daß die Feuerlöscheinrichtung ein Nachtsichtgerät, insbesondere ein Infrarot-Nachtsichtgerät aufweist. Die Feuerlöscheinrichtung ermöglicht dann auch bei Rauch, im Dunkeln (z.B. unbeleuchtete Räume), bei Nebel oder schlechten Wetterverhältnissen eine gute Sicht auf die Brandstelle.

Vorteilhaft ist, wenn die als mobile Einsatzvorrichtung ausgebildete Feuerlöscheinrichtung Sensoren zur Erkennung von Hindernissen im Aktionsbereich der Feuerlöscheinrichtung aufweist, und wenn die Sensoren mit einer Melde- und/oder Anzeigevorrichtung für den Fahrzeugführer der Einsatzvorrichtung und/oder zum Umfahren der Hindernisse mit einer automatischen Fahrzeugsteuerung gekoppelt sind. Während der Fahrt zum Einsatzort kann die mobile Feuerlöscheinrichtung dadurch außenstehende, beispielsweise im Aktionsbereich eines Werferrohres außerhalb des Feuerwehrfahrzeuges angeordnete Hindernisse erkennen. Somit kann der Fahrer schon im voraus auf ein entsprechendes Fahrverhalten aufmerksam gemacht werden. Bei einem unbemannten Löschfahrzeug, beispielsweise einem Löschroboter, sind die Sensoren zweckmäßigerweise mit der automatischen Fahrzeugsteuerung gekoppelt. Das Feuerlöschfahrzeug kann dann selbständig Hindernisse erkennen und umfahren.

Vorteilhaft ist, wenn die Steuereinrichtung zum Nachführen des Werfers bei Fahrzeugbewegungen eine Schnittstelle zum Einlesen von Fahrzeugpositions- und/oder Bewegungsdaten aufweist. Schnell ablaufende Fahrzeugbewegungen können dann durch entsprechendes Ansteuern des Verstellantriebs des Werfers so kompensiert werden, daß das Feuerlöschmittel unabhängig von den Fahrzeugbewegungen immer exakt auf die Brandstelle auftrifft. Die Steuereinrichtung kann dann beispielsweise bei einem fahrenden Feuerlöschfahrzeug bei der Einstellung des Werfers einen Vorhaltewinkel berücksichtigen, mit dem durch die Relativbewegung zwischen Feuerlöschfahrzeug und Brandstelle sowie durch die Zeitverzögerung zwischen Auswerfen und Auftreffen des Feuerlöschmittels verursachte Abweichungen des Auftreffpunktes des Feuerlöschmittels von der Brandstelle ausgeglichen werden. Ebenso können bei einem Feuerlöschschiff durch Wellengang verursachte Fehlpositionierungen des Feuerlöschmittels kompensiert werden. Die Berücksichtigung der Fahrzeugpositions- und Bewegungsdaten ermöglicht auch bei einer vergleichsweise geringen Meßrate eine exakte Nachführung des Werfers.

Zweckmäßigerweise ist vorgesehen, daß die Feuerlöscheinrichtung zum Anzeigen des Abstandes zur Brandstelle und/oder von Brandstellen- und/oder Löschfahrzeug- und/oder löschtaktischen Informationen oder dergleichen Daten wenigstens eine Anzeige, insbesondere einen Bildschirm aufweist. Mit einer solchen Anzeige kann das Feuerlöschpersonal über den aktuellen Fahrzeugzustand (Löschmittelvorrat, Pumpenförderdruck, Fehlermeldungen) ebenso informiert werden, wie über Brandstellenmeßwerte (Brandstellentemperatur, Zusammensetzung und Materialqualität des brennenden Objektes). Auch können Vorschläge für das zu verwendende Löschmittel angezeigt werden. Auch ist eine Ausgabe von Abstands- und Zeitangaben, Steuerungsabläufen, Notbetätigungs- und Testfunktionen möglich. Die Anzeige ist zweckmäßigerweise an einem zentralen Bedienstand, beispielsweise in der Fahrzeugkabine eines Feuerlöschfahrzeuges angeordnet.

Eine besonders vorteilhafte und deshalb selbständig schutzwürdige Weiterbildung der Erfindung sieht vor, daß der Werfer mit zumindest einer Verstellvorrichtung positionierbar ist, die als Verstellantrieb wenigstens einen Elektromotor aufweist. Aus DE 24 47 355 ist zwar bereits eine Feuerlöscheinrichtung mit einem Verstellvorrichtung bekannt, die als Antrieb einen Hydraulikmotor aufweist. Außerdem kennt man auch bereits Feuerlöscheinrichtungen, bei denen der Werfer hydropneumatisch oder pneumatisch mittels einer Gasfeder verstellbar ist. Obwohl sich diese Feuerlöscheinrichtungen wegen ihrer Zuverlässigkeit in der Praxis bewährt haben, weisen sie dennoch Nachteile auf. So ist beispielsweise für hydraulisch oder hydropneumatisch verstellbare Werfer ein vergleichsweise aufwendiges und teueres Hydraulikaggregat erforderlich. Außerdem sind der relativ große Platzbedarf und das hohe Gewicht von Hydraulikaggregaten ungünstig, was sich insbesondere bei mobilen Feuerlöscheinrichtungen nachteilig auswirkt.

Pneumatisch betätigte Verstellvorrichtungen sind zwar aufgrund der oft ohnehin vorhandenen pneumatischen Versorgungseinrichtungen kostengünstiger, jedoch benötigen auch sie vergleichsweisen viel Platz. Außerdem ermöglichen pneumatische Verstellvorrichtungen häufig nur eine Umschaltung des Werfers zwischen zwei Endlagen, ohne daß zwischen diesen Endlagen Zwischenstellungen einstellbar sind.

Wird der Werfer durch die automatische Werfersteuerung positioniert und würde man dazu die bekannten, hydraulischen oder pneumatischen Positioniersysteme einsetzen, so würden sich zusätzlich zu den vorerwähnten Nachteilen auch Nachteile hinsichtlich der Positioniergenauigkeit ergeben, so daß ein Teil der Vorteile der automatischen Werfersteuerung verloren gingen.

Unter anderem durch die Nachgiebigkeit von Hydraulik- oder Pneumatiksystemen, insbesondere von deren Schläuchen, steht deren Genauigkeit der mit den verwendeten Meßeinrichtungen erzielten Genauigkeit erheblich nach.

Bei der erfindungsgemäßen Verstellvorrichtung ist besonders vorteilhaft, daß der Elektromotor beispielsweise von der verwendeten Steuereinrichtung praktisch direkt ansteuerbar ist und eine besonders exakte Positionierung des Werfers ermöglicht, wobei auch Zwischenstellungen, zum Beispiel zur Wurfweitenverstellung einstellbar sind. Außerdem können Elektromotoren in explosionsgeschützter Bauform vorgesehen sein, so daß die Feuerlöscheinrichtung auch dort Verwendung finden kann, wo Explosionsgefahr besteht.

Auch ermöglicht diese Verstellvorrichtung mit Elektromotor einen kompakten Aufbau und ist kostengünstig herstellbar.

Weiterhin ist vorteilhaft, daß elektrische Energie sowohl im mobilen, als auch im stationären Bereich in Form von Gleich- oder Wechselstrom praktisch überall zur Verfügung steht, so daß auf kostenintensive zusätzliche Versorgungseinrichtungen, wie beispielsweise ein Hydraulikaggregat, verzichtet werden kann.

Eine bevorzugte Ausführungsform der Erfindung sieht vor, daß der Elektromotor über ein selbsthemmendes Getriebe, insbesondere ein Schneckengetriebe und/oder eine Antriebsspindel mit der Verstellvorrichtung in Antriebsverbindung steht und daß die Feuerlöscheinrichtung vorzugsweise ein insbesondere mit der Motorantriebswelle gekoppeltes Handrad oder dergleichen Betätigungsteil für eine manuelle Positionierung des Werfers aufweist. In vorteilhafter Weise bewirkt das selbsthemmende Getriebe bei stromlosem Elektromotor eine Arretierung des Werfers in der jeweils eingestellten Werferposition, so daß der Elektromotor nach dem Erreichen einer gewünschten Werferposition abgeschaltet werden kann, ohne daß sich dadurch die Werfereinstellung verändert. Der Werfer kann somit auf einfache Weise in beliebigen Positionen fixiert werden. Für den Fall, daß die Stromversorgung einmal ausfallen sollte, ermöglicht das Handrad eine manuelle Notbetätigung des Werfers. Durch das selbsthemmende Getriebe wird dabei eine Rückwirkung an dem Werfer angreifender Kräfte, die beispielsweise durch das Gewicht eines Werferrohres oder durch das unter hohem Druck aus dem Werfer austretende Feuerlöschmittel verursacht sein können, auf das Handrad vermieden.

Vorteilhaft ist, wenn die Verstellvorrichtung zum Einstellen der Höhe des Werfers ausgebildet ist und wenn dazu wenigstens eine mit dem Elektromotor betätigbare, vorzugsweise teleskopartige Ausfahrvorrichtung vorgesehen ist. Bei manueller Betätigung des Werfers kann dadurch die Arbeitshöhe des Werfers auf einfache Weise an die Körpergröße einer Bedienperson angepaßt werden. Bei an Löschfahrzeugen montierten Werfern ist es außerdem möglich, die Werferhöhe während der Anfahrt auf ein zu löschendes Objekt an eine beispielsweise durch eine Unterführung vorgegebene Durchfahrtshöhe anzupassen. Bei automatischer Werfersteuerung kann die Höhenverstellung auch zur Anpassung der Wurfweite mit herangezogen werden. Die Ausfahrvorrichtung kann beispielsweise ein vertikal angeordnetes Teleskoprohr oder eine scherenförmig arbeitende Kippvorrichtung und Löscharme aufweisen.

Bei einer bevorzugten Ausführungsform der Erfindung ist vorgesehen, daß die Verstellvorrichtung wenigstens eine Drehlagerung für den Werfer aufweist, und daß die Antriebsverbindung zwischen Elektromotor und Werfer wahlweise für eine Drehbewegung und eine Hubbewegung umschaltbar ist. Zum Einstellen der Werferhöhe und zum Verstellen der Wurfrichtung des Werfers wird somit nur ein einziger Elektromotor benötigt.

Eine Ausführungsform der Erfindung sieht vor, daß die Verstellvorrichtung zum Höhenverstellen des Werfers eine in Hubrichtung orientierte Längsschiebeführung zum drehfesten Führen des Hub-Schiebeteils an einem Gehäuseteil aufweist, welches Hub-Schiebeteil über einen gewindeartigen Übertragungsmechanismus zum Umsetzen einer Drehbewegung in eine Hubbewegung mit einem Antriebsteil gekoppelt ist, das mit dem Elektromotor in Antriebsverbindung steht. Dabei wird unter einem gewindeartigen Übertragungsmechanismus auch ein Steilgewinde, eine nutenartige Aussparung verstanden, in die ein Führungsbolzen oder dergleichen Führungselement eingreift, sowie eine mit einem Führungselement zusammenwirkende Bahnkurve verstanden.

Zweckmäßigerweise ist vorgesehen, daß das Antriebsteil und das Hub-Schiebeteil vorzugsweise koaxial zueinander angeordnet sind, daß das Antriebsteil als Hülse mit einem Außenzahnkranz ausgebildet ist, der mit einem mit dem Elektromotor antreibbaren Schneckenrad kämmt und daß als Übertragungsmechanismus zum Übersetzen einer Drehbewegung in eine Hubbewegung an dem Antriebsteil ein Innengewinde und an dem vorzugsweise als Teleskophülse ausgebildeten Hub-Schiebeteil ein Außengewinde vorgesehen ist. Durch die koaxiale Anordnung von Antriebshülse und Teleskophülse ergibt sich eine besonders kompakt aufgebaute Verstellvorrichtung. Dabei ist der Elektromotor an der Außenseite der Antriebshülse angeordnet, so daß an dessen Antriebswelle ein Handrad als Notbetätigung vorgesehen sein kann, das dann gut zugänglich ist. Außerdem kann das Löschmittel durch das Innere der in der Höhlung der Antriebshülse angeordneten Teleskophülse auf einfache Weise zu dem auf der Teleskophülse angeordneten Werfer geleitet werden. Wenn die elektrische Verbindung über Schleifkontakte zu dem Elektromotor hergestellt ist, kann der Werfer ohne Begrenzung durch einen mechanischen Endanschlag oder durch einen elektrischen Endschalter um beliebige Winkel, auch um mehr als 360° mit dem Elektromotor gedreht werden.

Vorteilhaft ist, wenn zum Umschalten der Antriebsverbindung wahlweise für eine Drehbewegung und eine Hubbewegung des Werfers eine das Antriebsteil und das Hub-Schiebeteil in Drehstellung miteinander verbindende, entriegelbare Drehsperre vorgesehen ist, wenn die Längs-Schiebeführung als ver- und entriegelbare Drehsperre für die Drehlagerung ausgebildet ist und wenn vorzugsweise eine Zwangskopplung zum wechselweisen Einschalten beziehungsweise Ausschalten der beiden Drehsperren vorgesehen ist. Der Werfer kann also mit nur einem Elektromotor entweder in Hubrichtung ein- beziehungsweise ausgefahren oder um die Längsschiebeführung gedreht werden. Dabei ist zum Drehen des Werfers das Hub-Schiebeteil mit der Drehsperre drehfest gegen das Antriebsteil verriegelt, während die Längsschiebeführung entriegelt ist und somit ein Verdrehen des Hub-Schiebeteils in bezug zu dem Gehäuseteil ermöglicht. Zum Ein- oder Ausfahren des Werfers erfolgt dagegen die Verriegelung umgekehrt, d.h. die zwischen Hub-Schiebeteil und Antriebsteil vorgesehene Drehsperre ist entriegelt, während die Längsschiebeführung verriegelt ist. Das Hub-Schiebeteil ist dann an einer Drehbewegung gehindert, so daß sich das durch den Elektromotor angetriebene Antriebsteil um das Hub-Schiebeteil dreht und diese Drehbewegung über den gewindeartigen Übertragungsmechanismus in eine Axialbewegung des Hub-Schiebeteils umgesetzt wird.

In vorteilhafter Weise ist durch die Zwangskopplung immer genau eine der beiden Drehsperren verriegelt, während die jeweils andere entriegelt ist. Somit wird eine Fehlbedienung der Drehsperren vermieden. Außerdem ist sichergestellt, daß unter allen Betriebszuständen eine Antriebsverbindung zwischen Elektromotor und Werfer hergestellt ist, so daß ein in die Antriebsverbindung geschalteten selbsthemmenden Getriebe ein versehentliches Verstellen des Werfers verhindert.

Besonders vorteilhaft ist, wenn der Werfer drehbar in bezug zu dem Hub-Schiebeteil gelagert und mittels einer Kupplung drehfest mit diesem verbindbar ist. Bei gelöster Kupplung kann der Werfer dadurch unabhängig von der Einstellung der Verstellvorrichtung manuell, beispielsweise mittels eines an dem Werfer vorgesehenen Handgriffes verschwenkt werden. Die Feuerlöscheinrichtung weist also eine Notbetätigungsfunktion auf, die insbesondere bei einem Stromausfall ein manuelles Einstellen des Werfers ermöglicht.

Erwähnt sei noch, daß die erfindungsgemäße Feuerlöscheinrichtung besonders gut auch zum Nachrüsten vorhandener Löschfahrzeuge geeignet ist. Dabei kann die Feuerlöscheinrichtung als Austauschmodul ausgebildet sein, in das außer dem Werfer und der Verstellvorrichtung auch eine Fernmeßeinrichtung und eine Steuervorrichtung zum automatischen Ausrichten des Werfers auf die Brandstelle integriert sein kann. Somit können die in großer Zahl vorhandenen älteren Feuerlöschfahrzeuge, die nur für eine manuelle Werferbetätigung vorgesehenen sind, nachträglich kostengünstig nachgerüstet werden und sind dann auch für einen automatischen Werferbetrieb einsetzbar.

Nachfolgend sind Ausführungsbeispiele der Erfindung anhand der Zeichnungen näher erläutert. Es zeigt:
- Fig. 1: eine Feuerlöscheinrichtung mit einem über Verstellantriebe positionierbaren Werfer, die zum automatischen Ausrichten des Werfers auf eine Brandstelle eine mit einer Fernmeßeinrichtung gekoppelte Steuereinrichtung aufweist und
- Fig. 2: eine Feuerlöscheinrichtung mit einem Werfer, der eine Ausfahr- und Verstellvorrichtung aufweist, bei der als Verstellantrieb ein Elektromotor vorgesehen ist.

Eine als Feuerlöschfahrzeug ausgebildete, im ganzen mit 1 bezeichnete Feuerlöscheinrichtung (Fig. 1) weist einen Werfer 2 für Feuerlöschmittel 3 auf. Die Feuerlöscheinrichtung 1 ist in Figur 1 schematisch wiedergegeben, wobei die Außenkontur 4 des Feuerlöschfahrzeugs strichliniert angedeutet ist. Zum Auswerfen des Feuerlöschmittels 3 hat der Werfer 2 ein Werferrohr 5, das mit Verstellantrieben 6 horizontal und vertikal verschwenkbar ist. Die Verstellantriebe 6 weisen jeweils einen Elektromotor 7 und eine Leistungssteuerung 8 dafür auf, die mit einer Steuereinrichtung 9 in Steuerverbindung stehen. Die Feuerlöscheinrichtung 1 weist ferner eine Fernmeßeinrichtung 10 auf, die in der Nähe des Werferrohrs 5 angeordnet ist und mit welcher der Abstand zu einer in einem Überwachungsbereich 11 liegenden Meßstelle 12 sowie die Temperatur dieser Meßstelle 12 ferngemessen werden können. Die Abstandsmessung erfolgt durch Messung der Laufzeit eines von der Fernmeßeinrichtung 10 ausgesendeten Infrarot-Laserstrahls 13, der mittels eines in der Fernmeßeinrichtung 10 integrierten Scanners auf einen beliebigen innerhalb des Überwachungsbereichs 11 befindlichen Meßpunkt 12 auslenkbar ist. Durch Auswertung der von dem Meßpunkt 12 abgestrahlten Wärmestrahlung ermöglicht die Fernmeßeinrichtung 10 zusätzlich zu der Entfernungsmessung auch eine Fernmessung der Temperatur eines an dem Meßpunkt befindlichen Objekts 14. Durch den in der Fernmeßeinrichtung 10 integrierten Scanner können somit für eine Vielzahl von innerhalb des Überwachungsbereichs 11 angeordneten Meßpunkten 12 jeweils Temperatur und Abstand bestimmt werden.

Zur automatischen Ausrichtung des Werfers 2 auf einen als Brandstelle erkannten Meßpunkt 12 ist die Fernmeßeinrichtung 10 mit einer Steuereinrichtung 9 gekoppelt. In der Steuereinrichtung 9 werden zunächst die innerhalb des Überwachungsbereichs 11 ermittelten Temperaturmeßwerte auf mögliche Brandstellen untersucht. Wenn dabei eine Brandstelle erkannt wird, werden aus den der Brandstelle zugeordneten Entfernungsdaten in der Steuereinrichtung 9 die Sollwerte für die Einstellung des Werferrohrs 5 so ermittelt, daß das aus dem Werfer 2 ausgeworfene Feuerlöschmittel 3 genau auf die Brandstelle auftrifft. Anschließend werden die Sollwerte von der Steuereinrichtung 9 zum Positionieren des Werfers 2 an die Verstellantriebe 6 ausgegeben. Die Feuerlöscheinrichtung 1 ermöglicht somit ein automatisches Ausrichten des Werferrohrs 5 auf die Brandstelle. Die Feuerlöscheinrichtung 1 weist eine Förderpumpe 15 auf, die während des Löschvorgangs das Feuerlöschmittel 3 von einem Löschmittelvorratsbehälter 16 zu dem Werferrohr 5 fördert. Für die Förderpumpe 15 ist eine Schaltvorrichtung 17 vorgesehen, die mit der Steuereinrichtung 9 gekoppelt ist. Die Steuereinrichtung 9 kann dadurch beim Erkennen eines Brandes die Förderpumpe 15 automatisch zu- und nach dem Erlöschen des Brandes diese wieder abschalten.

Die Feuerlöscheinrichtung 1 weist ferner einen Druckregler 18 für die Förderpumpe 15 auf, der zum automatischen Einstellen des Löschmittelförderdrucks eine Steuerverbindung zur Steuereinrichtung 9 hat. Die Steuereinrichtung 9 stellt den Löschmittelförderdruck jeweils so ein, daß dieser gerade ausreicht, um das Feuerlöschmittel 3 bis zur Brandstelle zu werfen. Wenn die Brandstelle weit von dem Werfer 2 entfernt ist, wird also ein hoher und bei einer geringeren Entfernung zur Brandstelle ein entsprechend niedrigerer Löschmittelförderdruck eingestellt. Mit dem Druckregler 18 kann somit die Auswurfgeschwindigkeit des Feuerlöschmittels 3 an die jeweilige Entfernung zur Brandstelle angepaßt werden.

Die Fernmeßeinrichtung 10 ist mit einer Positioniervorrichtung 19, die eine Steuerverbindung zur Steuereinrichtung 9 aufweist, vertikal und horizontal verschwenkbar. Mit der Feuerlöscheinrichtung 1 kann dadurch ein größeres Gebiet überwacht werden, wobei dieses in mehrere Überwachungsbereiche 11 unterteilt wird, auf welche die Steuereinrichtung 9 die Fernmeßeinrichtung 10 zum Auffinden von Bränden sequentiell ausrichtet.

Die Steuereinrichtung 9 kann mittels eines an einem zentralen Bedienstand 20 angeordneten Einstellhebels 21 auch manuell auf einen bestimmten Überwachungsbereich 11 positioniert werden. Zum Umschalten der Feuerlöscheinrichtung 1 von automatischer auf manuelle Positionierung der Fernmeßeinrichtung 10 ist an dem Bedienstand 20 ein Umschalter 22 vorgesehen.

Damit die jeweilige Position der Fernmeßeinrichtung 10 beim automatischen Ausrichten des Werferrohres 5 auf die Brandstelle berücksichtigt werden kann, ist ein Positionssensor 23 vorgesehen, der mit der Steuereinrichtung 9 gekoppelt ist.

Die Feuerlöscheinrichtung 1 ist mittels eines Programmschalters 24 von der automatischen Werferpositionierung auf eine manuelle Ausrichtung des Werfers 2 umschaltbar. Wenn eine Brandstelle mit mehreren Werfern 2 gleichzeitig bekämpft wird, kann dann beispielsweise einer der Werfer 2 manuell auf in der Nähe der Brandstelle befindliche Objekte ausgerichtet werden, um diese zu kühlen.

Die Feuerlöscheinrichtung 1 weist außerdem ein Infrarot-Nachtsichtgerät 26 mit einem an den zentralen Bedienstand 20 angeordneten Monitor 27 auf, mit dem die Brandstelle auch bei Rauchentwicklung und bei schlechter Sicht gut beobachtet werden kann.

Die Steuereinrichtung 9 ist mit einer Schnittstelle 28 mit einer Fahrzeugsteuerung 29 verbunden. Die Schnittstelle 28 ermöglicht einen Datenaustausch in beiden Richtungen, so daß es einerseits möglich ist, Positions- und Bewegungsdaten des Feuerlöschfahrzeugs in die Steuereinrichtung 9 einzulesen und diese bei der Positionierung des Werfers 2 zu berücksichtigen, daß andererseits aber auch die von der Fernmeßeinrichtung 10 ermittelten Meßdaten ausgewertet und beispielsweise zum automatischen Umfahren von Hindernissen an die Fahrzeugsteuerung 29 übergeben werden können. Außerdem kann auch die jeweilige Werferposition in die Fahrzeugsteuerung 29 eingelesen werden, so daß diese ein eventuell seitlich oder nach oben an dem Feuerlöschfahrzeug vorstehendes Werferrohr 5 beim Umfahren von Hindernissen berücksichtigen kann.

An dem zentralen Bedienstand 20 ist ein Bildschirm 30 vorgesehen, an dem verschiedene Informationen, wie beispielsweise die Brandstellentemperatur, die Oberfläche des Objektes 14 (z.B. Holz, Kunststoff, Stahl, Beton), der Abstand und die Zeit bis zum Erreichen der Brandstelle, der Löschmittelvorrat, Drehzahl, Kühlwassertemperatur und Öldruck von Antriebsmotoren, Betriebsdrücke von Förderpumpen 15 (Wasser/Schaum) angezeigt werden können. Der Bildschirm kann in mehrere Felder unterteilt werden, so daß mehrere Informationen gleichzeitig angezeigt werden können. Zu Kontrollzwecken kann an dem Bildschirm 30 auch eine schematische Darstellung des Rohrleitungssystems und der fernbetätigten Absperrorgane der Gesamtpumpenanlage abgerufen werden.

Erwähnt sei noch, daß die Feuerlöscheinrichtung 1 einen mit der Steuereinrichtung 9 verbundenen Alarmgeber 31 aufweist, mit dem die Steuereinrichtung 9 das Feuerlöschpersonal auf einen von ihr neu erkannten Brand aufmerksam macht.

Somit ergibt sich eine Feuerlöscheinrichtung 1, die wenigstens einen Werfer 2 für Feuerlöschmittel 3 aufweist, der mit einem mit einer Steuereinrichtung 9 gekoppelten Verstellantrieb auf eine Brandstelle ausrichtbar ist. Zur berührungslosen Fernmessung der Entfernungen zu innerhalb eines Überwachungsbereichs 11 liegenden Meßpunkten 12 und deren jeweiligen Temperatur weist die Feuerlöscheinrichtung 1 eine Fernmeßeinrichtung 10 auf, die zum automatischen Ausrichten des Werfers 2 auf einen als Brandstelle erkannten Meßpunkt 12 mit einer Steuereinrichtung 9 gekoppelt ist. Zur Erkennen von Brandstellen werden in der Steuereinrichtung 9 zumindest die Temperaturmeßwerte mit wenigstens einem für Brände charakteristischen Referenzwert verglichen. Wird eine Brandstelle erkannt, ermittelt die Steuereinrichtung 9 wenigstens einen Sollwert für die Einstellung des Werfers 2 und stellt diesen an dem Werfer 2 ein.

Die Vorrichtung ermöglicht eine vollautomatische Positionierung des Werfers 2 und entlastet dadurch das mit der Brandbekämpfung beauftragte Feuerlöschpersonal.

Die in Fig. 2 gezeigte Teil der Feuerlöscheinrichtung 1, weist einen Werfer 2 für Feuerlöschmittel 3 auf, der mit einer Verstellvorrichtung 32 sowohl in der Höhe als auch in der Wurfrichtung einstellbar ist. Als Verstellantrieb 6 zum Positionieren des Werfers 2 ist ein Elektromotor 7 vorgesehen. Für den Fall, daß einmal die Stromversorgung für den Elektromotor 7 gestört sein sollte, weist die Feuerlöscheinrichtung 1 außerdem ein mit der Antriebswelle des Elektromotor verbundenes Handrad 40 auf, das ein manuelles Positionieren des Werfers 2 ermöglicht.

Der Elektromotor treibt ein selbsthemmendes Getriebe 33 an, das ein an der Motorantriebswelle angeordnetes Schneckenrad 34 aufweist, welches mit einem Außenzahnkranz 35 eines Antriebsteils 36 in Eingriff steht. Das Antriebsteil 36 ist an seinen Axialenden jeweils mit einer Drehlagerung 37 in einem Gehäuseteil 38 um seine Längsachse 39 drehbar gelagert.

Das Gehäuse des Elektromotors 7 ist an dem Gehäuseteil 38 fixiert, so daß die Drehbewegung der Antriebswelle des Elektromotors 7 über das selbsthemmende Getriebe 33 in eine Drehbewegung des Antriebsteils 36 übersetzt wird. Dabei ist das Übersetzungsverhältnis des selbsthemmenden Getriebes 33 so ausgelegt, daß die Antriebsdrehzahl des Elektromotors 7 in eine im Vergleich dazu niedrigere Drehzahl des Antriebsteils 36 übersetzt wird. Der Elektromotor 7 muß daher zum Verstellen des Werfers 2 nur ein vergleichsweise geringes Antriebsmoment aufbringen, so daß ein vergleichsweise kleiner Elektromotor 7 ausreichend ist.

Zum Einstellen der Höhe des Werfers 2 hat die Feuerlöscheinrichtung 1 eine teleskopartige Ausfahrvorrichtung mit einem im wesentlichen zylindrischen Hub-Schiebeteil 41, das in dem Gehäuseteil 38 in Richtung der Längsachse 39 des Antriebsteils 36 axial verschiebbar angeordnet ist. Dabei ist das Hub-Schiebeteil 41 mit einer Schiebeführung 42 gegenüber dem Gehäuseteil 38 gegen Verdrehen gesichert.

Wie aus Fig. 2 erkennbar ist, ist das Antriebsteil 36 als Hülse mit einer im wesentlichen zylindrischen Höhlung ausgebildet, welche das Hub-Schiebeteil 41 durchsetzt. Das Antriebsteil 36 und das Hub-Schiebeteil 41 sind konzentrisch zueinander angeordnet.

Um die Umsetzung der Drehbewegung des Antriebsteils 36 in eine Hubbewegung des Hub-Schiebeteils 41 zu ermöglichen, weist das Hub-Schiebeteil 41 an seinem Außenumfang ein Außengewinde 43 auf, das zumindest bereichsweise mit einem dazu passenden, an der Wandung der Innenhöhlung des Antriebsteils 36 angeordneten Innengewinde 44 in Eingriff steht. Während des Einstellens der Hub-Position verhindert die Schiebeführung 42, daß sich das Hub-Schiebeteil 41 mit dem Antriebsteil 36 mitdreht. Die in Figur 2 gezeigte Feuerlöscheinrichtung 1 weist einen Hub von etwa einem halben Meter auf. Mit einem längeren Hub-Schiebeteil 41 kann aber auch ein größerer Höhenverstellbereich erreicht werden.

Zusätzlich zu der Höhenverstellung ermöglicht die Feuerlöscheinrichtung 1 aber auch ein Drehen des Werfers um die Längsachse 39. Die Längs-Schiebeführung 42 ist dazu entriegelbar, wobei die drehfeste Kopplung zwischen dem Hub-Schiebeteil 41 und dem Gehäuseteil 38 bei entriegelter Schiebeführung 42 aufgehoben ist. Außerdem weist die Feuerlöscheinrichtung 1 eine Drehsperre 45 auf, mit der das Antriebsteil 36 drehfest gegen das Hub-Schiebeteil 41 verriegelt werden kann. Bei entriegelter Schiebeführung 42 und bei verriegelter Drehsperre 45 bewirkt die Drehbewegung des Elektromotors 7 ein gemeinsames Verdrehen von Antriebsteil 36 und Hub-Schiebeteil 41 um die Längsachse 39. Somit kann also der Werfer 2 je nach Einstellung der beiden Sperren 42, 45 mit ein und demselben Elektromotor 7 entweder in der Höhe oder in der Drehposition verstellt werden.

Um Fehlbedienungen der Sperren 42, 45 zu vermeiden, sind diese so miteinander zwangsgekoppelt, daß immer genau eine der beiden Sperren 42, 45 verriegelt ist, während die jeweils andere Sperre 42, 45 entriegelt ist. Dabei sind die Sperren so geschaltet, daß die Feuerlöscheinrichtung 1 bei einem Stromausfall auf Höhenverstellung geschaltet ist.

Damit die Drehposition des Werfers 2 auch manuell eingestellt werden kann, ist der Werfer 2 drehbar an dem Hub-Schiebeteil 41 gelagert und kann mittels einer Kupplung 46 drehfest mit dem Hub-Schiebeteil 41 verbunden werden. Für die manuelle Betätigung ist an dem Werfer 2 ein Handgriff 47 vorgesehen.

## Patentansprüche

1. Feuerlöscheinrichtung (1) mit wenigstens einem Werfer (2) für Feuerlöschmittel (3) und mit zumindest einem mit einer Steuereinrichtung (9) gekoppelten Verstellantrieb (6) zum Ausrichten des Werfers (2) auf eine Brandstelle, wobei wenigstens eine Fernmeßeinrichtung (10) zur berührungslosen Fernmessung der Entfernungen zu innerhalb eines Überwachungsbereichs (11) liegenden Meßpunkten (12) und deren jeweiligen Temperatur vorgesehen ist, **dadurch gekennzeichnet,** daß die Fernmeßeinrichtung (10) eine Laserentfernung-Temperaturmeßvorrichtung ist und daß die Fernmeßeinrichtung (10) mit einer Steuereinrichtung (9) zum automatischen Ausrichten des Werfers (2) auf einen als Brandstellen erkannten Meßpunkt (12) gekoppelt ist.

2. Feuerlöscheinrichtung nach Anspruch 1, dadurch gekennzeichnet, daß die Laserentfernung-Temperaturmeßvorrichtung einen im unsichtbaren Bereich arbeitenden Infrarot-Laserstrahl aufweist und daß dazu vorzugsweise ein Infrarot-Halbleiterlaser vorgesehen ist.

3. Feuerlöscheinrichtung nach Anspruch 1 oder 2; dadurch gekennzeichnet, daß der Werfer (2) zum automatischen Zuschalten des Feuerlöschmittels (3) beim Erkennen eines innerhalb der Reichweite des Werfers (2) befindlichen Brandes eines mit einer Steuereinrichtung (9) gekoppelte Zuschaltvorrichtung und/oder zum automatischen Abschalten des Feuerlöschmittels (3) nach dem Erlöschen des Brandes eine mit der Steuereinrichtung (9) gekoppelte Abschaltvorrichtung für das Feuerlöschmittel (3) aufweist.

4. Feuerlöscheinrichtung nach einem der Ansprüche 1 bis 3, dadurch gekennzeichnet, daß der Werfer (2) eine Verstellvorrichtung zum Einstellen der Auswurfgeschwindigkeit des Feuerlöschmittels (3) aufweist und daß diese zum automatischen Anpassen der Auswurfgeschwindigkeit an die Entfernung zur Brandstelle mit der Steuereinrichtung (9) gekoppelt ist.

5. Feuerlöscheinrichtung nach einem der Ansprüche 1 bis 4, dadurch gekennzeichnet, daß die Ausrichtung der Fernmeßeinrichtung (10) an die des Werfers (2) gekoppelt ist und/oder daß die Feuerlöscheinrichtung (1) wenigstens eine Positioniervorrichtung (19) zum automatischen oder manuellen Einstellen der Position der Fernmeßeinrichtung (10) in Bezug zur Feuerlöscheinrichtung (1) aufweist und daß wenigstens ein mit der Steuereinrichtung (9) gekoppelter Positionssensor (23) für die Fernmeßeinrichtung (10) vorgesehen ist.

6. Feuerlöscheinrichtung nach einem der Ansprüche 1 bis 5, dadurch gekennzeichnet, daß wenigstens ein Steuerhebel (25) oder dergleichen Betätigungseinrichtung für eine manuelle Ausrichtung des Werfers (2) vorgesehen ist und daß die Steuereinrichtung (9) zwischen manueller und automatischer Einstellung der Wurfrichtung umschaltbar ist.

7. Feuerlöscheinrichtung nach einem der Ansprüche 1 bis 6, dadurch gekennzeichnet, daß sie ein Feuerlöschfahrzeug, ein Feuerlöschboot ein Löschroboter oder dergleichen mobile Einsatzvorrichtung ist.

8. Feuerlöscheinrichtung nach einem der Ansprüche 1 bis 7, dadurch gekennzeichnet, daß sie ein Nachtsichtgerät, insbesondere ein Infrarot-Nachtsichtgerät (26) aufweist.

9. Feuerlöscheinrichtung nach einem der Ansprüche 1 bis 8, dadurch gekennzeichnet, daß sie Sensoren zur Erkennung von Hindernissen im Aktionsbereich der Feuerlöscheinrichtung aufweist und daß die Sensoren mit einer Melde- und/oder Anzeigevorrichtung für den Fahrzeugführer der Feuerlöscheinrichtung (1) und/oder zum Umfahren der Hindernisse mit einer automatischen Fahrzeugsteuerung (29) gekoppelt sind.

10. Feuerlöscheinrichtung nach einem der Ansprüche 1 bis 9, dadurch gekennzeichnet, daß die Steuereinrichtung (9) zur Kompensation von Fahrzeugbewegungen durch Nachführen des Werfers (2) eine Schnittstelle (28) zum Einlesen von Fahrzeugpositions- und/oder Bewegungsdaten aufweist.

11. Feuerlöscheinrichtung nach einem der Ansprüche 1 bis 10, dadurch gekennzeichnet, daß sie zum Anzeigen des Abstandes zur Brandstelle und/oder von Brandstellen- und/oder Löschfahrzeug- und/oder löschtaktischen Informationen oder dergleichen Daten wenigstens einer Anzeige, insbesondere einen Bildschirm (30) aufweist.

12. Feuerlöscheinrichtung nach einem der Ansprüche 1 bis 11, dadurch gekennzeichnet, daß der Werfer mit zumindest einer Verstellvorrichtung positionierbar ist, die als Verstellantrieb wenigstens einen Elektromotor aufweist.

13. Feuerlöscheinrichtung nach Anspruch 12, dadurch gekennzeichnet, daß der Elektromotor (7) über ein selbsthemmendes Getriebe (33), insbesondere ein Schneckengetriebe und/oder eine Antriebsspindel mit der Verstellvorrichtung (32) in Antriebsverbindung steht und daß vorzugsweise ein mit der Motorantriebswelle gekoppeltes Handrad (40) oder dergleichen Betätigungsteil für eine manuelle Positionierung des Werfers (2) vorgesehen ist.

14. Feuerlöscheinrichtung nach Anspruch 12 oder 13, dadurch gekennzeichnet, daß die Verstellvorrichtung (32) zum Einstellen der Höhe des Werfers (2) ausgebildet ist und daß dazu wenigstens eine mit dem Elektromotor (7) betätigbare, vorzugsweise teleskopartige Ausfahrvorrichtung vorgesehen ist.

15. Feuerlöscheinrichtung nach einem der Ansprüche 12 bis 14, dadurch gekennzeichnet, daß die Verstellvorrichtung (32) wenigstens eine Drehlagerung (37) für den Werfer (2) aufweist, und daß die Antriebsverbindung zwischen Elektromotor (7) und Werfer (2) wahlweise für eine Drehbewegung und eine Hubbewegung umschaltbar ist.

16. Feuerlöscheinrichtung nach einem der Ansprüche 12 bis 15, dadurch gekennzeichnet, daß die Verstellvorrichtung (32) zum Höhenverstellen des Werfers (2) eine in Hubrichtung orientierte Längs-Schiebeführung (42) zum drehfesten Führen eines Hub-Schiebeteils (41) an einem Gehäuseteil (38) aufweist, welches Hub-Schiebeteil (41) über einen gewindeartigen Übertragungsmechanismus zum Umsetzen einer Drehbewegung in eine Hubbewegung mit einem Antriebsteil (36) gekoppelt ist, das mit dem Elektromotor (7) in Antriebsverbindung steht.

17. Feuerlöscheinrichtung nach Anspruch 16, dadurch gekennzeichnet, daß das Antriebsteil (36) und das Hub-Schiebeteil (41) vorzugsweise koaxial zueinander angeordnet sind, daß das Antriebsteil (36) als Hülse mit einem Außenzahnkranz (35) ausgebildet ist, der mit einem mit dem Elektromotor (7) antreibbaren Schneckenrad (34) kämmt und daß als Übertragungsmechanismus zum Übersetzen einer Drehbewegung in eine Hubbewegung an dem Antriebsteil (36) ein Innengewinde (44) und am dem vorzugsweise als Teleskophülse ausgebildeten Hub-Schiebeteil (41) ein Außengewinde (43) vorgesehen ist.

18. Feuerlöscheinrichtung nach Anspruch 16 oder 17, dadurch gekennzeichnet, daß zum Umschalten der Antriebsverbindung wahlweise für eine Drehbewegung und eine Hubbewegung des Werfers (2) eine das Antriebsteil (36) und das Hub-Schiebeteil (41) in Drehstellung miteinander verbindende, entriegelbare Drehsperre (45) vorgesehen ist, daß die Längs-Schiebeführung (42) als ver- und entriegelbare Drehsperre für die Drehlagerung (37) ausgebildet ist und daß vorzugsweise eine Zwangskopplung zum wechselweisen Einschalten bzw. Ausschalten der beiden Drehsperren (42, 45) vorgesehen ist.

19. Feuerlöscheinrichtung nach einem der Ansprüche 16 bis 18, dadurch gekennzeichnet, daß der Werfer (2) drehbar in Bezug zu dem Hub-Schiebeteil (41) gelagert ist und mittels einer Kupplung (46) drehfest mit diesem verbindbar ist.

## Claims

1. Firefighting apparatus (1) having at least one launcher (2) for fire extinguishing substances (3) and at least one adjustment drive (6), coupled to a control device (9), for directing the launcher (2) at a fire, wherein at least one remote measuring device (10) is provided for contactless remote measurement of the distances to measuring points (12) located within a monitoring area (11) and for measuring the temperature thereof, characterised in that the remote measuring device (10) is a laser range-finder and temperature measuring device and in that the remote measuring device (10) is coupled to a control device (9) for automatically directing the launcher (2) at a measuring point (12) which is recognised as being the site of a fire.

2. Firefighting apparatus according to claim 1, characterised in that the laser range-finder and temperature measuring device has an infra-red laser beam operating in the invisible range and that an infra-red semiconductor laser is preferably provided for this purpose.

3. Firefighting apparatus according to claim 1 or 2, characterised in that the launcher (2) has a switch-on device coupled to a control device (9) for automatically switching on the fire extinguishing means (3) when a fire is detected within the range of the launcher (2) and/or a switch-off device for the fire extinguishing means (3) coupled to the control device (9) for automatically switching off the fire extinguishing means (3) when the fire has been extinguished.

4. Firefighting apparatus according to one of claims 1 to 3, characterised in that the launcher (2) has an adjusting device for varying the rate of expulsion of the fire extinguishing means (3) and that this device is coupled to the control device (9) for automatically adapting the expulsion rate to the distance from the fire.

5. Firefighting apparatus according to one of claims 1 to 4, characterised in that the alignment of the remote measuring device (10) is coupled to that of the launcher (2) and/or in that the firefighting apparatus (1) has at least one positioning device (19) for automatically or manually adjusting the position of the remote measuring device (10) in relation to the firefighting apparatus (1) and in that at least one position sensor (23) for the remote measuring device (10) is provided, coupled to the control device (9).

6. Firefighting apparatus according to one of claims 1 to 5, characterised in that at least one control lever (25) or similar actuating device is provided for manually directing the launcher (2) and that the control device (9) can be switched between manual and automatic adjustment of the direction of expulsion.

7. Firefighting apparatus according to one of claims 1 to 6, characterised in that it is a firefighting vehicle, a fire-boat, an extinguishing robot or similar mobile apparatus.

8. Firefighting apparatus according to one of claims 1 to 7, characterised in that it has night sights, particularly infra-red night sights (26).

9. Firefighting apparatus according to one of claims 1 to 8, characterised in that it has sensors for detecting obstacles in the operating range of the firefighting apparatus and in that the sensors are coupled to an alarm and/or indicator device for the driver of the firefighting apparatus (1) and/or for circumventing the obstacles using an automatic vehicle control (29).

10. Firefighting apparatus according to one of claims 1 to 9, characterised in that the control device (9) has an interface (28) for reading vehicle position and/or movement data in order to compensate for movements of the vehicle by tracking the launcher (2).

11. Firefighting apparatus according to one of claims 1 to 10, characterised in that it has at least one display, particularly a display screen (30), for displaying the distance from the fire and/or strategic information relating to the fire and/or firefighting vehicle and/or firefighting tactics or similar data.

12. Firefighting apparatus according to one of claims 1 to 11, characterised in that the launcher can be positioned by means of at least one adjustment device which is an adjustment drive having at least one electric motor.

13. Firefighting apparatus according to claim 12, characterised in that the electric motor (7) is connected for driving with the adjustment device (32) via a self-limiting gear (33), particularly a worm gear and/or a drive spindle and that preferably a handwheel (40) or similar actuating member coupled to the motor drive shaft is provided for manual positioning of the launcher (2).

14. Firefighting apparatus according to claim 12 or 13, characterised in that the adjustment device (32) is designed to adjust the height of the launcher (2) and that for this purpose at least one preferably telescopic extending device is provided which can be operated by the electric motor (7).

15. Firefighting apparatus according to one of claims 12 to 14, characterised in that the adjusting device (32) has at least one rotary bearing (37) for the launcher (2), and in that the drive connection between the electric motor (7) and the launcher (2) can be switched between a rotary movement and a lifting movement, as required.

16. Firefighting apparatus according to one of claims 12 to 15, characterised in that the adjusting device (32) for adjusting the height of the launcher (2) has a longitudinal sliding guide (42) oriented in the vertical direction, for non-rotationally guiding a vertical sliding member (41) on a housing portion (38), this vertical sliding member (41) being coupled, via a threaded transmission mechanism for converting a rotary movement into a vertical movement, to a drive member (36) connected for driving with the electric motor (7).

17. Firefighting apparatus according to claim 16, characterised in that the drive member (36) and the vertical sliding member (41) are preferably arranged coaxially with each other, in that the drive member (36) is constructed as a sleeve with an external gear rim (35) which meshes with a worm wheel (34) which is drivable by the electric motor (7), and in that an internal thread (44) is provided on the drive member (36) as the transmission mechanism for converting a rotary movement into a vertical movement and an external thread (43) is provided on the vertical sliding member (41) which is preferably constructed as a telescopic sleeve.

18. Firefighting apparatus according to claim 16 or 17, characterised in that in order to switch the drive connection between a rotary movement and a vertical movement of the launcher (2), as desired, a releasable rotation preventer (45) is provided which connects the drive member (36) and the vertical sliding member (41) to one another in the rotational position, in that the longitudinal sliding guide (42) is constructed as a lockable and releasable rotation preventer for the rotary bearing (37) and in that an automatic coupling is preferably provided for alternately switching on or switching off the two rotation preventers (42, 45).

19. Firefighting apparatus according to one of claims 16 to 18, characterised in that the launcher (2) is rotatably mounted in relation to the vertical sliding member (41) and is non-rotationally connectable thereto by means of a coupling (46).

## Revendications

1. Dispositif extincteur d'incendie (1), avec au moins une lance (2) d'agent extincteur (3) et avec au moins un entraînement de réglage (6), couplé à un dispositif de commande (9), pour orienter la lance (2) sur un lieu d'incendie, au moins un dispositif de télémesure (10) étant prévu pour la télémesure sans contact de la distance de points de mesure (12) situés à l'intérieur d'une zone de surveillance (11) et de leur température respective, **caractérisé** en ce que le dispositif de télémesure (10) est un dispositif de mesure de distance et de température à laser, et en ce que le dispositif de télémesure (10) est couplé à un dispositif de commande (9) pour orienter automatiquement la lance (2) sur un point de mesure (12) reconnu comme lieu d'incendie.

2. Dispositif extincteur d'incendie selon la revendication 1, **caractérisé** en ce que le dispositif de mesure de distance et de température à laser présente un faisceau laser infrarouge travaillant dans la plage invisible, et en ce qu'il est prévu de préférence à cet effet un laser infrarouge semi-conducteur.

3. Dispositif extincteur d'incendie selon la revendication 1 ou 2, **caractérisé** en ce que la lance (2) présente, afin d'activer automatiquement l'agent extincteur (3) lors de la reconnaissance d'un incendie se trouvant dans le rayon d'action de la lance (2), un dispositif d'activation couplé à un dispositif de commande (9), et/ou, afin de désactiver automatiquement l'agent extincteur (3) une fois l'incendie éteint, un dispositif de désactivation de l'agent extincteur (3), couplé au dispositif de commande (9).

4. Dispositif extincteur d'incendie selon une des revendications 1 à 3, **caractérisé** en ce que la lance (2) présente un dispositif de réglage pour régler la vitesse d'éjection de l'agent extincteur (3), et en ce que ce dispositif est couplé au dispositif de commande (9) afin d'adapter automatiquement la vitesse d'éjection à la distance du lieu d'incendie.

5. Dispositif extincteur d'incendie selon une des revendications 1 à 4, **caractérisé** en ce que l'orientation du dispositif de télémesure (10) est couplée à celle de la lance (2) et/ou en ce que le dispositif extincteur d'incendie (1) présente au moins un dispositif de positionnement (19) pour régler automatiquement ou manuellement la position du dispositif de télémesure (10) par rapport au dispositif extincteur d'incendie (1), et en ce qu'il est prévu pour le dispositif de télémesure (10) au moins un capteur de position (23), couplé au dispositif de commande (9).

6. Dispositif extincteur d'incendie selon une des revendications 1 à 5, **caractérisé** en ce qu'il est prévu au moins un levier de commande (25) ou dispositif d'actionnement analogue pour une orientation manuelle de la lance (2), et en ce que le dispositif de commande (9) peut être commuté entre un réglage manuel et un réglage automatique de la direction d'éjection.

7. Dispositif extincteur d'incendie selon une des revendications 1 à 6, **caractérisé** en ce qu'il s'agit d'un matériel automobile d'incendie, d'un bateau extincteur d'incendie, d'un robot extincteur d'incendie ou d'un dispositif mobile analogue.

8. Dispositif extincteur d'incendie selon une des revendications 1 à 7, **caractérisé** en ce qu'il présente un appareil de vision nocturne, notamment un appareil de vision nocturne infrarouge (26).

9. Dispositif extincteur d'incendie selon une des revendications 1 à 8, **caractérisé** en ce qu'il présente des capteurs pour reconnaître des obstacles dans la région d'action du dispositif extincteur d'incendie, et en ce que les capteurs sont couplés à un dispositif de signalisation et/ou d'affichage pour le conducteur du véhicule du dispositif extincteur d'incendie (1), et/ou à une commande de véhicule (29) afin de contourner les obstacles.

10. Dispositif extincteur d'incendie selon une des revendications 1 à 9, **caractérisé** en ce que le dispositif de commande (9) présente, afin de compenser les mouvements du véhicule en réajustant la lance (2), une interface (28) pour lire des données de position et/ou de mouvement du véhicule.

11. Dispositif extincteur d'incendie selon une des revendications 1 à 10, **caractérisé** en ce qu'il présente au moins un afficheur, notamment un écran (30), pour afficher la distance du lieu d'incendie et/ou des informations sur le lieu d'incendie, sur le véhicule extincteur et/ou sur la tactique d'incendie, ou des données analogues.

12. Dispositif extincteur d'incendie selon une des revendications 1 à 11, **caractérisé** en ce que la lance peut être positionnée à l'aide d'au moins un dispositif de réglage qui présente comme entraînement de réglage au moins un moteur électrique.

13. Dispositif extincteur d'incendie selon la revendication 12, **caractérisé** en ce que le moteur électrique (7) se trouve en liaison d'entraînement avec le dispositif de réglage (32) par l'intermédiaire d'une transmission autobloquante (33), notamment d'un engrenage à vis sans fin et/ou d'une broche d'entraînement, et en ce que, de préférence, il est prévu un volant à main (40) couplé à l'arbre d'entraînement du moteur, ou un élément d'actionnement analogue, pour un positionnement manuel de la lance (2).

14. Dispositif extincteur d'incendie selon la revendication 12 ou 13, **caractérisé** en ce que le dispositif de réglage (32) est conçu pour régler la hauteur de la lance (2), et en ce qu'il est prévu à cet effet au moins un dispositif de déploiement, de préférence télescopique, pouvant être actionné par le moteur électrique (7).

15. Dispositif extincteur d'incendie selon une des revendications 12 à 14, **caractérisé** en ce que le dispositif de réglage (32) présente au moins un palier rotatif (37) pour la lance (2), et en ce que la liaison d'entraînement entre le moteur électrique (7) et la lance (2) peut être commutée au choix pour un mouvement de rotation ou un mouvement de levage.

16. Dispositif extincteur d'incendie selon une des revendications 12 à 15, **caractérisé** en ce que le dispositif de réglage (32) pour le réglage en hauteur de la lance (2) présente une coulisse longitudinale (42), orientée dans la direction de levage, pour guider en solidarité de rotation une partie coulissante de levage (41) sur une partie de carter (38), la partie coulissante de levage (41) étant, afin de transformer un mouvement de rotation en un mouvement de levage, couplée au moyen d'un mécanisme de transmission du genre filetage à une partie d'entraînement (36), qui se trouve en liaison d'entraînement avec le moteur électrique (7).

17. Dispositif extincteur d'incendie selon la revendication 16, **caractérisé** en ce que la partie d'entraînement (36) et la partie coulissante de levage (41) sont disposées de préférence coaxialement, en ce que la partie d'entraînement (36) est réalisée sous forme de manchon pourvu d'une couronne dentée extérieure (35), qui engrène avec une roue à vis (34) pouvant être entraînée par le moteur électrique (7), et en ce qu'il est prévu, comme mécanisme de transmission pour transformer un mouvement de rotation en un mouvement de levage, un filetage intérieur (44) sur la partie d'entraînement (36) et un filetage extérieur (43) sur la partie coulissante de levage (41) réalisée de préférence sous forme de manchon télescopique.

18. Dispositif extincteur d'incendie selon la revendication 16 ou 17, **caractérisé** en ce que, pour commuter la liaison d'entraînement au choix pour un mouvement de rotation ou un mouvement de levage de la lance (2), il est prévu un blocage en rotation déverrouillable (45) reliant entre elles la partie d'entraînement (36) et la partie coulissante de levage (41) en position de rotation, en ce que la coulisse longitudinale (42) est conçue comme blocage en rotation verrouillable et déverrouillable pour le palier rotatif (37), et en ce qu'il est prévu, de préférence, un accouplement forcé pour, alternativement, enclencher ou désenclencher les deux blocages en rotation (42, 45).

19. Dispositif extincteur d'incendie selon une des revendications 16 à 18, **caractérisé** en ce que la lance (2) est montée à rotation par rapport à la partie coulissante de levage (41), et peut lui être reliée en solidarité de rotation au moyen d'un accouplement (46).
